# EUROPÄISCHE PATENTSCHRIFT

(11) **EP 3 824 788 B1**
(45) Veröffentlichungstag und Bekanntmachung des Hinweises auf die Patenterteilung: **01.03.2023**
(21) Anmeldenummer: 20206566.0
(22) Anmeldetag: 10.11.2020
(51) Int. Cl.: A47L 15/50, A47B 88/46, F24C 15/16

(54) **GESCHIRRSPÜLMASCHINE MIT EINER AUSSTOSSVORRICHTUNG**
DISHWASHER WITH AN EJECTION DEVICE
LAVE-VAISSELLE AVEC APPAREIL D'ÉJECTION

(30) Priorität: 20.11.2019 DE 102019131265
(43) Veröffentlichungstag der Anmeldung: 26.05.2021
(73) Patentinhaber: Miele & Cie. KG, 33332 Gütersloh (DE)
(72) Erfinder: Kröger, Günter, 32369 Rahden (DE); Wegener, Dirk, 33649 Bielefeld (DE)

(56) Entgegenhaltungen:
- EP-A1- 0 760 309
- CN-A- 108 272 425
- CN-U- 207 125 530
- DE-A1- 10 203 957
- DE-T2- 69 627 443
- DE-U1-202006 006 182
- DE-U1-212007 000 021
- US-A- 3 466 108
- US-B1- 9 895 046

## Beschreibung

Die Erfindung betrifft eine Geschirrspülmaschine mit einer Ausstoßvorrichtung für ein mittels Laufschienen aus einem Korpus heraus undloder in den Korpus hinein verfahrbar angeordnetes Auszugteil.

Geschirrspülmaschinen als solche sind aus dem Stand der Technik an sich gut bekannt, weshalb es eines gesonderten druckschriftlichen Nachweises an dieser Stelle nicht bedarf.

Vorbekannte Geschirrspülmaschinen verfügen über einen Korpus in Form eines Spülbehälters, der einen Spülraum bereitstellt. Dieser ist verwenderseitig über eine Beschickungsöffnung zugänglich, die mittels einer verschwenkbar gelagerten Spülraumtür fluiddicht verschließbar ist. Im bestimmungsgemäßen Verwendungsfall dient der Korpus, das heißt der Spülbehälter, der Aufnahme von zu reinigendem Spülgut, bei dem es sich beispielsweise um Geschirr, Besteckteile undloder dergleichen handeln kann.

Zur Beladung bzw. Entladung einer Geschirrspülmaschine mit Spülgut kommen Auszugteile in Form sogenannter Spülgutträger zum Einsatz, die durch die Beschickungsöffnung hindurch verfahren werden können, und zwar entweder in den Spülraum hinein oder aus diesem heraus, je nach Verfahrbewegungsrichtung. Eine Geschirrspülmaschine verfügt typischerweise über zwei oder drei solcher Auszugteile, je nach Bauform. In der Regel sind diese als Spülgutträger dienenden Auszugteile als Spülkörbe ausgebildet, wobei typischerweise ein Unterkorb, ein in Höhenrichtung der Geschirrspülmaschine darüber geordneter Oberkorb sowie optional eine in Höhenrichtung oberhalb des Oberkorbs angeordnete Besteckschublade vorgesehen sind.

Für eine ordnungsgemäße Bestückung eines Spülkorbs mit Spülgut ist der Spülkorb verwenderseitig zumindest teilweise durch die Beschickungsöffnung hindurch aus dem Spülraum heraus zu verfahren. In dieser herausgefahrenen Position ist ein verwenderseitiger Zugriff auf den Spülkorb möglich, was eine Bestückung desselben mit Spülgut gestattet. Im Anschluss an eine solche Bestückung ist der Spülkorb verwenderseitig zurück in den Spülraum zu verfahren, bis dieser wieder vollständig vom Spülraum aufgenommen ist, sodass die Beschickungsöffnung mittels der Spülraumtür fluiddicht verschlossen werden kann.

Wie die Praxis gezeigt hat, sind Spülkörbe für ein Herausverfahren aus dem Spülraum verwenderseitig nur bedingt gut zugänglich. Dies kann insbesondere dann der Fall sein, wenn die Spülkörbe konstruktionsbedingt in Höhenrichtung dicht übereinander angeordnet sind undloder über eine nur schwer zugängliche Handhabe oder Griffmulde verfügen. In diesen Fällen ist eine verwenderseitige Bedienung erschwert, und zwar insbesondere mit Blick auf ein Herausverfahren eines vollständig vom Spülraum aufgenommenen Spülkorbs.

Um hier Abhilfe zu schaffen, ist aus dem Stand der Technik eine Abstoßvorrichtung bekannt geworden, die eine sogenannte "Push-To-Open-Mechanik" bereitstellt. Diese Ausstoßvorrichtung ermöglicht es einem Verwender, einen Spülkorb soweit aus dem Spülraum ausstoßen zu lassen, dass ein verwenderseitiger Zugriff auf den Spülkorb zwecks herausverfahren aus dem Spülraum erleichtert ist. Dabei wird das Ausstoßen des Spülkorbs mittels der Ausstoßvorrichtung dadurch erreicht, dass verwenderseitig ein von der Ausstoßvorrichtung bereitgestellter Kraftspeicher aktiviert wird. In Folge dieser Aktivierung entlädt sich der Kraftspeicher mit der Folge, dass es zu einem Ausstoß des Spülkorbs aus dem Spülraum kommt, und zwar um eine solche Strecke, als das ein verwenderseitig vereinfachter Zugriff auf den Spülkorb ermöglicht ist. Die weitere Verfahrbewegung des Spülkorbs aus dem Spülraum heraus kann so verwenderseitig in einfacherer Weise eingeleitet werden.

Eine Ausstoßvorrichtung in diesem Sinne ist beispielsweise aus der DE 10 2009 026 136 B4 bekannt.

Diese aus der DE 10 2009 026 136 B4 vorbekannte Ausstoßvorrichtung verfügt über ein spülkorbseitig zu montierendes Gehäuse. Innerhalb des Gehäuses sind ein verschiebbarer Schaltstößel, zwei damit zusammenwirkende Klemmkörper sowie ein Kraftspeicher angeordnet. Dabei sind die Klemmkörper in eine erste, den Schaltstößel freigebende Stellung sowie in eine zweite, den Schaltstößel richtungsabhängig zumindest hemmende Stellung bringbar.

Diese vorbekannte Ausstoßvorrichtung ist auszugteilseitig zu montieren, was im Falle einer Geschirrspülmaschine bedeutet, dass sie am jeweiligen Spülkorb angeordnet und damit im bestimmungsgemäßen Betriebsfall der Geschirrspülmaschine der Spülraumatmosphäre ausgesetzt ist. Und so wirken im bestimmungsgemäßen Verwendungsfall auf die Ausstoßvorrichtung Prozesschemikalien, Wasser, Speisereste sowie vergleichsweise hohe Temperaturen ein, was die Funktionstüchtigkeit in nachteiliger Weise negativ beeinflusst. Und so weist die vorbekannte Ausstoßvorrichtung eine vergleichsweise kurze Lebensdauer auf, insbesondere einer Lebensdauer, die kürzer ist, als diejenige einer Geschirrspülmaschine. Über die Lebensdauer einer Geschirrspülmaschine ist daher mit einem Funktionsausfall zu rechnen, was entsprechenden Aufwand und Kosten für insoweit notwendig werdender Reparaturen mit sich bringt. Dies gilt es wünschenswerterweise zu vermeiden.

Die US 3 466 108 A offenbart eine Geschirrspülmaschine mit einer Ausstoßvorrichtung für einen Geschirrkorb, wobei die Ausstoßvorrichtung über ein Hebelsystem derart mit dem Türscharnier gekoppelt ist, dass der Geschirrkorb bei Türöffnung automatisch aus dem Spülraum herausgefahren wird.

Die CN 207 125 530 U offenbart eine motorische Ausstoßvorrichtung für einen Schubkasten eines Möbels oder Haushaltsgeräts.

Die DE 20 2006 006 182 U1 und die DE 21 2007 000 021 U1 offenbart jeweils ebenfalls eine motorische Ausstoßvorrichtung für einen Schubkasten eines Möbels.

Die DE 102 03 957 A1 offenbart einen Backofen mit einer Ausstoßvorrichtung für einen das Behandlungsgut tragenden Wagen.

Die US 9 895 046 B1 offenbart eine Geschirrspülmaschine mit einem Schneckengetriebe, mit dem die Geschirrkörbe vertikal verfahren werden können.

Es ist die **Aufgabe** der Erfindung, eine Geschirrspülmaschine mit einer Ausstoßvorrichtung bereitzustellen, die konstruktionsbedingt eine gesteigerte Funktionssicherheit erbringt.

Zur **Lösung** dieser Aufgabe wird mit der Erfindung eine Geschirrspülmaschine mit den Merkmalen von Anspruch 1 vorgeschlagen.

In Abkehr zur vorbekannten Ausstoßvorrichtung wird mit der erfindungsgemäßen Ausstoßvorrichtung eine "Push-To-Open-Mechanik" vorgeschlagen, die zumindest teilweise außerhalb des Korpus der Geschirrspülmaschine angeordnet ist. Dies erbringt den Vorteil, dass die Ausstoßvorrichtung nicht der Spülraumatmosphäre ausgesetzt ist. Dadurch ist die Lebensdauer der Ausstoßvorrichtung signifikant erhöht, und dies bei gleichzeitiger Steigerung der Funktionssicherheit.

Die erfindungsgemäße Ausstoßvorrichtung verfügt über ein Schaltmittel. Dieses Schaltmittel wirkt mit dem Auszugteil zusammen und ist innerhalb des Korpus angeordnet.

Räumlich vom Schaltmittel getrennt verfügt die Ausstoßvorrichtung des Weiteren über ein Koppelelement. Dieses Koppelelement ist außerhalb des Korpus angeordnet, ist also nicht der im Korpus herrschenden Atmosphäre ausgesetzt. Es ist mit dem Schaltmittel kraftübertragend gekoppelt, womit es sich im Bewegungsfall in Entsprechung mit dem Schaltmittel bewegt bzw. womit sich das Schaltmittel in Entsprechung mit dem Koppelelement mitbewegt.

Die Ausstoßvorrichtung verfügt des Weiteren über einen Kraftspeicher und eine Führungseinheit. Dabei ist das Koppelelement mittels der Führungseinheit lagesicher positionierbar, und zwar in einer ersten Gebrauchsstellung und einer davon unterscheidbaren zweiten Gebrauchsstellung. Die Führungseinheit gestattet es mithin, das Koppelelement und damit auch das damit gekoppelte Schaltmittel in einer ersten Gebrauchsstellung und in einer davon unterscheidbaren zweiten Gebrauchsstellung lagesicher zu positionieren.

Die erfindungsgemäße Ausstoßvorrichtung zeichnet sich insgesamt durch eine konstruktiv gegebene Funktionsunterteilung aus. Die eigentliche "Push-To-Open-Mechanik", die durch das Koppelelement, den Kraftspeicher und die Führungseinheit gegeben ist, ist außerhalb des Korpus angeordnet. Nur das mit dem Auszugteil zusammenwirkende Schaltmittel ist innerhalb des Korpus angeordnet. Damit ist auch nur das Schaltmittel und nicht die eigentliche "Push-To-Open-Mechanik" der im Innenraum des Korpus herrschenden Atmosphäre ausgesetzt. Insbesondere im Falle eines als Spülbehälter einer Geschirrspülmaschine dienenden Korpus ist diese Ausgestaltung von Vorteil, weil die eigentliche "Push-To-Open-Mechanik" vor ungewollten Einflüssen durch Wasser, Speisereste, Temperatur undloder Prozesschemikalien geschützt ist.

Gemäß einem weiteren Merkmal der Erfindung ist vorgesehen, dass das Schaltmittel ein innerhalb des Korpus verschwenkbar angeordneter Schwenkhebel ist. Die Ausgestaltung des Schaltmittels als verschwenkbarer Hebel ist insbesondere aus Gründen einer minimalisierten Bauform von Vorteil. Dabei wirkt das Schaltmittel direkt mit dem Auszugteil zusammen, sodass in Abkehr zum vorbekannten Stand der Technik nach der DE 10 2009 026 136 B4 kein Abstoßwiderlager in Form einer Korpusrückwand erforderlich ist. Etwaige herstellungsbedingte Toleranzen sind so in vorteilhafter Weise ausgeglichen und können nicht die Funktionssicherheit der erfindungsgemäßen Abstoßvorrichtung nachteilig beeinträchtigen.

Gemäß einem weiteren Merkmal der Erfindung ist vorgesehen, dass das Koppelelement ein außerhalb des Korpus verschwenkbar angeordneter Stellhebel ist. Auch das Koppelelement ist als verschwenkbarer Hebel ausgebildet, sodass eine platzsparende Unterbringung außerhalb des Korpus möglich ist, vorzugsweise oberseitig eines den Korpus in Höhenrichtung oben abschließenden Ober- bzw. Deckenteils.

In Abkehr zur DE 10 2009 026 136 B4 beinhaltet die erfindungsgemäße Ausstoßvorrichtung nicht einen linear verfahrbaren Stößel. Es sind vielmehr verschwenkbar ausgebildete Baukomponenten vorgesehen, nämlich ein innerhalb des Korpus angeordneter Schwenkhebel einerseits sowie ein außerhalb des Korpus angeordneter Stellhebel andererseits. Beide Hebel sind verschwenkbar, wobei sie miteinander zwangsgekoppelt sind, sodass eine Verschwenkbewegung des Stellhebels auf den Schwenkhebel übertragen wird und umgekehrt.

Gemäß einem weiteren Merkmal der Erfindung wird in diesem Zusammenhang vorgeschlagen, dass der Schwenkhebel und der Stellhebel jeweils verdrehsicher endseitig einer gemeinsamen und eine Drehachse bereitstellenden Welle angeordnet sind.

Als Kraftübertragungsglied zwischen Schwenkhebel und Stellhebel dient mithin eine Welle. Diese Welle definiert zugleich auch die Drehachse, um die herum Schwenkhebel und Stellhebel verdrehbar sind. Dabei ist der Schwenkhebel einendseitig der Welle und der Stellhebel anderendseitig der Welle angeordnet, und zwar jeweils verdrehsicher, sodass unter Zwischenschaltung der Welle eine direkte Kraftübertragung vom Stellhebel auf den Schwenkhebel bzw. in umgekehrter Richtung stattfinden kann.

Gemäß einem weiteren Merkmal der Erfindung ist vorgesehen, dass der Kraftspeicher außerhalb des Korpus angeordnet ist und an einem der die Drehachse bereitstellenden Welle gegenüberliegenden Endabschnitt des Stellhebels angreift.

Der Kraftspeicher wirkt mit dem Stellhebel zusammen. Dabei ist der Stellhebel einendseitig an der Welle angeordnet. Anderendseitig greift der Kraftspeicher am Stellhebel an. Gemäß dieser Konstruktion ist erreicht, dass der Stellhebel je nach Verdrehbewegung um die von der Welle bereitgestellte Drehachse entweder entgegen der vom Kraftspeicher bereitgestellten Kraft verdreht oder vom Kraftspeicher angetrieben in Richtung der vom Kraftspeicher bereitgestellten Kraft verdreht. Insofern wirkt der Kraftspeicher in der einen Verdrehrichtung des Stellhebels als Dämpfungselement und in der anderen Verdrehrichtung als Antriebselement.

Gemäß einem weiteren Merkmal der Erfindung ist vorgesehen, dass der Kraftspeicher eine Zugfeder ist, die einendseitig am Stellhebel und anderendseitig an einem Widerlager angeordnet ist.

Die Ausgestaltung des Kraftspeichers als Zugfeder ist mechanisch besonders einfach und somit robust. Zudem kann in einfacher Auswahl der Zugfeder anhand ihrer Federkennlinie die in bestimmungsgemäßen Verwendungsfall von der Ausstoßvorrichtung bewirkte Ausstoßbewegung in Entsprechung des jeweiligen Anwendungsfalls in einfacher Weise vorbestimmt werden.

Gemäß einem weiteren Merkmal der Erfindung ist vorgesehen, dass die Führungseinheit ein in einer Führungsbahn geführtes Rastelement aufweist, das mit dem Stellhebel zusammenwirkt und diesen in zumindest einer, insbesondere der ersten Gebrauchsstellung lösbar verrastet.

Die Führungseinheit stellt eine Führungsbahn einerseits sowie ein Rastelement andererseits zur Verfügung. Dabei wirkt das Rastelement mit dem Stellhebel zusammen, sodass dieser unter Zwischenordnung des Rastelements anhand der Führungsbahn der Führungseinheit geführt ist. Dabei stellt die Führungsbahn zwei Positionen zur Verfügung, in denen eine lagesichere Positionierung des Stellhebels bewirkt werden kann. Dabei kann insbesondere zumindest in einer Position eine Verrastung des Rastelements erfolgen. Dies ermöglicht es, den Stellhebel zumindest in der ersten Gebrauchsstellung zu verrasten, womit eine lagesichere Positionierung erreicht ist. In der ersten Gebrauchsstellung ist beispielsweise der Kraftspeicher aufgeladen, wohingegen er in der zweiten Gebrauchsstellung entleert ist.

Gemäß einem weiteren Merkmal der Erfindung ist vorgesehen, dass das Rastelement ein Drahtbügel ist, der einendseitig verdrehbar am Stellhebel angeordnet ist und anderendseitig in eine nutförmig ausgebildete Führungsbahn eingreift.

Die Ausgestaltung des Rastelements als Drahtbügel erweist sich als mechanisch besonders einfach und robust in der Anwendung. Zudem ist eine Montage bzw. Demontage in einfacher Weise möglich. Der Drahtbügel ist verschwenkbar am Stellhebel angeordnet, und zwar einendseitig. Anderendseitig greift der Drahtbügel in die Führungsbahn der Führungseinheit ein, womit unter Zwischenschaltung des Drahtbügels eine Führung des damit gekoppelten Stellhebels gegeben ist, und zwar in derart, dass die mögliche Verdrehbewegung des Stellhebels hinsichtlich zweier Gebrauchsstellungen lagesicher positionierbar ist.

Zur Überführung des Stellhebels in eine andere Stellung ist zunächst die lagegesicherte Gebrauchsstellung zu lösen, sei es die erste oder die zweite Gebrauchsstellung.

Gemäß einem weiteren Merkmal der Erfindung ist vorgesehen, dass die Führungsbahn als Herzkurve ausgebildet ist. Es ist so eine zuverlässige Führung des Drahtbügels einerseits sowie eine sichere Fixierung des Stellhebels in der ersten und der zweiten Gebrauchsstellung erreicht.

Mit der Erfindung wird des Weiteren vorgeschlagen eine Geschirrspülmaschine, insbesondere Haushaltsgeschirrspülmaschine, mit einem einen Spülraum bereitstellenden Korpus, der zur Beschickung mit Spülgut eine Beschickungsöffnung aufweist, und mit einem auf Laufschienen durch die Beschickungsöffnung aus dem Spülraum heraus undloder in den Spülraum hinein verfahrbar angeordneten Auszugteil, gekennzeichnet durch eine Ausstoßvorrichtung nach der Erfindung.

Eine in einer solchen Weise ausgebildete Geschirrspülmaschine erbringt die schon vorstehend anhand der erfindungsgemäßen Ausstoßvorrichtung erläuternden Vorteile.

Gemäß einem weiteren Merkmal der Erfindung ist vorgesehen, dass der Schwenkhebel innenseitig einer den Spülraum in Höhenrichtung oberseitig begrenzenden Spülraumdeckel angeordnet ist. Die Ausstoßvorrichtung wirkt mithin mit einem in Höhenrichtung zuoberst angeordneten Spülkorb der Geschirrspülmaschine zusammen, bei dem es sich beispielsweise um eine Besteckschublade handeln kann.

Es ist gemäß einem weiteren Merkmal der Erfindung vorgesehen, dass der Stellhebel außenseitig der Spülraumdecke angeordnet ist, wobei die den Schwenkhebel und den Stellhebel kraftübertragend miteinander verbindende Welle flüssigkeitsdicht durch eine Bohrung in der Spülraumdecke geführt ist. Es ist so eine flüssigkeitsdichte Ausgestaltung gegeben, womit sichergestellt ist, dass ausschließlich der Schwenkhebel, nicht aber die eigentliche "Push-To-Open-Mechanik" mit einer etwaigen im Korpus umgewälzten Spülflüssigkeit in Berührungskontakt kommt.

Gemäß einem weiteren Merkmal der Erfindung ist vorgesehen, dass der Schwenkhebel in Tiefenrichtung des Spülraums beschickungsöffnungsentfernt positioniert ist. Der Schwenkhebel wirkt mithin rückwandseitig mit dem zugehörigen Spülkorb zusammen. Er ist für einen Verwender quasi unsichtbar innerhalb des Spülbehälters angeordnet.

Gemäß einem weiteren Merkmal der Erfindung ist vorgesehen, dass der Schwenkhebel in Breitenrichtung des Spülraums in einem mittleren Bereich positioniert ist. Diese Ausgestaltung ist insofern von besonderem Vorteil, als das die Ausgestaltung nur eines Schwenkhebels zur bestimmungsgemäßen Betätigung eines Spülkorbs ausreichend ist. Denn der Schwenkhebel greift in etwa mittig am Spülkorb an, sodass eine Verkantung des Spülkorbs bei einem bestimmungsgemäßen Ausstoßen nicht zu befürchten ist.

Die erfindungsgemäße Geschirrspülmaschine verfügt über eine Ausstoßvorrichtung, die in mechanischer Wirkverbindung mit einem Spülkorb der Geschirrspülmaschine steht, vorzugsweise mit einer Besteckschublade, die als in Höhenrichtung zuoberst angeordneter Spülkorb ausgebildet ist. Die eigentliche "Push-To-Open-Mechanik" ist dabei außerhalb des Spülraums angeordnet und über eine durch einen Durchbruch in der Spülraumdecke geführte Welle mit einem innerhalb des Spülraums angeordneten Hebel verbunden. Dieser Hebel wirkt wiederum auf die Besteckschublade ein.

Die "Push-To-Open-Mechanik" verfügt über eine in Form vorzugsweise einer Herzkurve ausgebildete Führungsbahn für einen Führungsdraht und über eine als Kraftspeicher dienende Feder. Dabei kann der Führungsdraht zwei feste Positionen einnehmen. In der ersten Position ist die Feder vorgespannt und der innenseitig des Spülraums angeordneter Hebel befindet sich bei eingefahrener Besteckschublade in einer Grundstellung. Durch ein verwenderseitiges leichtes Andrücken der Besteckschublade wird der Führungsdraht aus der gesicherten ersten Position gelöst und alsdann kann in Folge der vorgespannten Feder ein Verfahren der "Push-To-Open-Mechanik" in die zweite Position stattfinden. Dabei drückt der innenraumseitig vorgesehene Hebel die Besteckschublade um ca. 10 cm aus dem Spülraum heraus, sodass diese alsdann für einen Verwender komfortabel zugänglich und erreichbar ist. Beim anschließenden Wiederhereinfahren der Besteckschublade verdreht der Spülraum innenseitig vorgesehene Hebel, was wiederum zu einem Vorspannen der Feder der "Push-To-Open-Mechanik" führt. Dabei wird der Führungsdraht aus der zweiten Position zurück in die erste Position bewegt.

Da sich die eigentlich "Push-To-Open-Mechanik" außerhalb des Spülraums befindet, ist sie vor Spüllauge geschützt und kann auch nicht verschmutzen. Zudem geht kein Einbauraum innerhalb des Spülraums verloren. Ferner ist es für eine bestimmungsgemäße Wirkverbindung zwischen Besteckschublade und "Push-To-Open-Mechanik" nicht erforderlich, die Besteckschublade konstruktiv zu überarbeiten oder zu modifizieren. Sie kann für die "Push-To-Open"-Anwendung unverändert übernommen werden, was in vorteilhafter Weise auch eine Nachrüstung ermöglicht.

Weitere Merkmale und Vorteile der Erfindung ergeben sich aus der nachfolgenden Beschreibung anhand der Figuren. Dabei zeigen
- Fig. 1: in teilgeschnittener Perspektivansicht ausschnittsweise eine erfindungsgemäße Geschirrspülmaschine;
- Fig. 2: in Perspektivansicht die "Push-To-Open-Mechanik" der erfindungsgemäßen Ausstoßvorrichtung;
- Fig. 3: in teilgeschnittener Perspektivansicht ausschnittsweise den Spülraum der erfindungsgemäßen Geschirrspülmaschine;
- Fig. 4: in einer Draufsicht von oben sowie in einer teilgeschnittenen Seitenansicht jeweils ausschnittsweise eine erfindungsgemäße Ausstoßvorrichtung in einer ersten Stellung;
- Fig. 5: in einer Draufsicht von oben sowie in einer teilgeschnittenen Seitenansicht jeweils ausschnittsweise eine erfindungsgemäße Ausstoßvorrichtung in einer zweiten Stellung;
- Fig. 6: in einer Draufsicht von oben sowie in einer teilgeschnittenen Seitenansicht jeweils ausschnittsweise eine erfindungsgemäße Ausstoßvorrichtung in einer dritten Stellung;
- Fig. 7: in einer Draufsicht von oben sowie in einer teilgeschnittenen Seitenansicht jeweils ausschnittsweise eine erfindungsgemäße Ausstoßvorrichtung in einer vierten Stellung;
- Fig. 8: in einer Draufsicht von oben sowie in einer teilgeschnittenen Seitenansicht jeweils ausschnittsweise eine erfindungsgemäße Ausstoßvorrichtung in einer fünften Stellung;
- Fig. 9: in einer Draufsicht von oben sowie in einer teilgeschnittenen Seitenansicht jeweils ausschnittsweise eine erfindungsgemäße Ausstoßvorrichtung in einer sechsten Stellung;
- Fig. 10: in einer Draufsicht von oben einer als Herzkurve ausgebildete Führungsbahn;
- Fig. 11: in rein schematischer Darstellung eine Geschirrspülmaschine.

Figur 11 lässt in rein schematischer Darstellung eine Geschirrspülmaschine 1 nach dem Stand der Technik erkennen.

Die Geschirrspülmaschine 1 verfügt über ein Gehäuse 2, das unter anderem einen Korpus in Form eines Spülbehälters 3 aufnimmt. Der Spülbehälter 3 stellt seinerseits einen Spülraum 4 bereit, der im bestimmungsgemäßen Verwendungsfall der Aufnahme von zu reinigendem Spülgut dient.

Zur Beschickung von zu reinigendem Spülgut mit Spülflüssigkeit, der sogenannten Spülflotte, dient eine Sprüheinrichtung 5, die innerhalb des Spülbehälters 3 angeordnet ist. Eine solche Sprüheinrichtung 5 verfügt über Sprüharme 6, die jeweils verdrehbar innerhalb des Spülbehälters 3 angeordnet sind.

Der Spülbehälter 3 mündet mit seinem Spülraum 4 in einen Sammeltopf 7 ein, an den eine Umwälzpumpe 8 unter Zwischenordnung einer Leitung 9 strömungstechnisch angeschlossen ist. Über entsprechende und in der Figur nicht näher dargestellte Versorgungsleitungen ist die Sprüheinrichtung 5 an die Umwälzpumpe 8 strömungstechnisch angeschlossen. Im bestimmungsgemäßen Verwendungsfall kann damit eine Beschickung der Sprüheinrichtung 5 mit Spülflotte mittels der Umwälzpumpe 8 stattfinden.

Der vom Spülbehälter 3 bereitgestellte Spülraum 4 ist verwenderseitig über eine Beschickungsöffnung 10 zugänglich, die mittels einer verschwenkbar gelagerten Spülraumtür 11 fluiddicht verschließbar ist.

Zur Beladung bzw. Entladung der Geschirrspülmaschine 1 mit Spülgut verfügt die Geschirrspülmaschine im gezeigten Ausführungsbeispiel über drei Auszugteile in Form von Spülkörben, die durch die Beschickungsöffnung 10 hindurch verfahren werden können, und zwar entweder in den Spülraum 4 hinein oder aus diesem heraus, je nach Verfahrbewegungsrichtung.

Der in Höhenrichtung 15 der Geschirrspülmaschine 1 zuunterst angeordnete Spülkorb ist ein sogenannter Unterkorb 14 und der in Höhenrichtung 15 darüber angeordnete Spülkorb ist ein sogenannter Oberkorb 13. Oberhalb des Oberkorbs 13 ist die sogenannte Besteckschublade 12 angeordnet.

Bei der gezeigten Ausführungsform wirkt die mittels Laufschienen 17 geführte Besteckschublade 12 mit einer erfindungsgemäßen Ausstoßvorrichtung 16 zusammen, wie sich dies anhand der Figuren 1 bis 10 im Detail ergibt.

Wie insbesondere eine Zusammenschau der Figuren 1, 2 und 3 erkennen lässt, ist die Geschirrspülmaschine 1 mit einer Ausstoßvorrichtung 16 ausgerüstet, die über einen innenseitig des Spülbehälters 3 verdrehbar angeordneten Schwenkhebel 20 verfügt. Der Schwenkhebel 20 verfügt über einen abgewinkelt ausgerichteten Fortsatz 30, der im bestimmungsgemäßen Verwendungsfall mit der Besteckschublade 12 zusammenwirkt, wie dies beispielhaft die Figuren 4 und 5 erkennen lassen.

Die Ausstoßvorrichtung 16 verfügt des Weiteren über einen verdrehbar angeordneten Stellhebel 21. Dieser ist außenseitig des Spülbehälters 3 angeordnet, wie dies insbesondere Figur 2 erkennen lässt.

Der innenseitige Schwenkhebel 20 und der außenseitige Stellhebel 21 sind über eine gemeinsame Welle 22 kraftübertragend miteinander gekoppelt. Eine Verdrehbewegung des Stellhebels 21 führt mithin zu einer entsprechenden Verdrehbewegung auch des Schwenkhebels 20 bzw. umgekehrt.

Wie eine Zusammenschau der Figuren 2 und 3 ferner erkennen lässt, ist die den Stellhebel 21 mit dem Schwenkhebel 20 koppelnde Welle 22 durch eine Öffnung in der den Spülraum 4 in Höhenrichtung 15 oberseitig begrenzenden Decke 19 geführt. Dabei ist die Welle 22 flüssigkeitsdicht gelagert, womit ein ungewolltes Austreten von Spülflüssigkeit aus dem Spülraum 4 hinaus vermieden ist.

Der Stellhebel 21 weist einen der Welle 22 gegenüberliegenden Endabschnitt 23 auf. An diesen Endabschnitt 23 ist eine Feder 24 einendseitig angeordnet. Anderendseitig ist die Feder 24 an einem Widerlager 25 festgelegt.

Bei einer Verdrehbewegung des Stellhebels 21 mit Bezug auf die Zeichnungsebene nach Figur 2 nach rechts, das heißt im Uhrzeigersinn, wird die als Kraftspeicher dienende Feder 24 gespannt. Bei einer Verdrehbewegung des Stellhebels 21 gegen den Uhrzeigersinn findet eine Entspannung der Feder 24 statt.

Die Ausstoßvorrichtung 16 verfügt des Weiteren über eine Führungseinheit 26. Diese weist einen Führungskörper 27 auf, der seinerseits eine Führungsbahn 28 bereitstellt. Diese Führungsbahn 28 ist als Herzkurve ausgebildet, wie in Figur 10 dargestellt.

Wie sich aus der Abbildung nach Figur 10 ergibt, verfügt die herzförmig ausgebildete Führungsbahn 28 über einen ersten Abschnitt 31 und einen zweiten Abschnitt 32 sowie über einen ersten Auslauf 33 und einen zweiten Auslauf 34. Zudem ist im Übergangsbereich zwischen dem ersten Abschnitt 31 und zweiten Abschnitt 32 dem Auslauf 33 gegenüberliegend ein Rücksprung 35 vorgesehen.

Wie sich insbesondere aus der Darstellung nach Figur 2 ergibt, verfügt die Ausstoßvorrichtung 16 des Weiteren über einen Drahtbügel 29. Dieser Drahtbügel 29 ist einendseitig verdrehbar am Stellhebel 21 angeordnet, und zwar im Bereich des Endabschnitts 23. Anderendseitig greift der Drahtbügel 29 in die vom Führungskörper 27 bereitgestellte Führungsbahn 28 ein.

Die Ausstoßvorrichtung 16 ermöglicht es in vorteilhafter Weise, dass ein Verwender zum Ausfahren der Besteckschublade 12 diese zunächst in Richtung auf die Rückwand 18 des Spülbehälters 3 durch leichtes Andrücken zu verfahren hat. Die sogenannte "Push-To-Open-Mechanik" der Ausstoßvorrichtung 16 wird dadurch mit der Folge aktiviert, dass der Schwenkhebel 22 durch die Feder 24 angetrieben verdreht und dabei die Besteckschublade 12 durch die Beschickungsöffnung 10 hindurch ausstößt. Diese durch Austausch bedingte Verfahrbewegung der Besteckschublade beträgt beispielsweise 10 cm. Nach einem Ausstoßen der Besteckschublade 12 kann diese vom Verwender in einfacher Weise ergriffen und vollständig manuell aus dem Spülraum 4 herausverfahren werden.

Bei einem Zurücküberführen der Besteckschublade 12 zurück in den Spülraum 4 läuft diese im Zuge eines Einfahrens in den Spülraum 4 gegen den Schwenkhebel 20 auf. Bei einer verwenderseitigen Weiterbewegung der Besteckschublade 12 führt dies zu einer Verdrehbewegung des Schwenkhebels 20, und zwar im Uhrzeigersinn. Hierdurch wird die Feder 24 erneut gespannt, sodass nach einem vollständigen Einfahren der Besteckschublade 12 die Ausstoßvorrichtung 16 wieder einsatzbereit ist.

Die vorbeschriebene Funktionsweise der erfindungsgemäßen Ausstoßvorrichtung 16 ergibt sich anhand der Figuren 4 bis 9 im Einzelnen wie folgt, wobei die Figuren 4 bis 9 jeweils unterschiedliche Verfahrstellungen der Besteckschublade 12 betreffen.

In der Ausgangssituation gemäß Figur 4 befindet sich die Besteckschublade 12 in ihrer vollständig in den Spülraum 4 eingefahrenen Position. In dieser Stellung ist der Drahtbügel 29 der Führungseinheit 26 in dem von der Führungsbahn 28 bereitgestellte Rücksprung 35 gefangen. In dieser Stellung ist die Führungseinheit 26 in einer ersten Gebrauchsstellung lagegesichert. Denn trotz der auf den Stellhebel 21 einwirkenden Federkraft ist ein Verschwenken des Stellhebels 21 verhindert, da der mit dem Stellhebel 21 gekoppelte Drahtbügel 29 anderendseitig im Rücksprung 35 der Führungsbahn 28 gehalten ist.

Wird nun gemäß Figur 5 die Besteckschublade 12 verwenderseitig leicht in Richtung auf die Rückwand 18 des Spülraums 4 durch Drücken verfahren, so löst sich der Drahtbügel 29 aus dem Rücksprung 35 der Führungsbahn 28 und gelangt in Entsprechung der geometrischen Gestaltung des Rücksprungs 35 in den ersten Abschnitt 31 der Führungsbahn 28.

Sobald nun die Besteckschublade 12 verwenderseitig nach einem vorangegangenen Drücken losgelassen wird, kann der Stellhebel 21 federkraftinduziert verdrehen, und zwar mit Bezug auf die Zeichnungsebene nach Figur 6 nach rechts, das heißt gegen den Uhrzeigersinn. Diese Verdrehbewegung des Stellhebels 21 ist möglich, weil der Drahtbügel 29 mit seinem dem Stellhebel 21 gegenüberliegenden Endabschnitt entlang des ersten Abschnitts 31 der Führungsbahn 28 gleiten kann, und zwar bis in den Auslauf 34, wie in Figur 7 dargestellt.

In der in Figur 7 dargestellten Position ist die Besteckschublade 12 ausgestoßen und um ca. 10 cm aus der Beschickungsöffnung 10 herausverfahren. Es ist die zweite lagegesicherte Gebrauchsstellung erreicht.

Wenn nun, wie in Figur 8 dargestellt, die Besteckschublade 12 verwenderseitig wieder zurück in den Spülraum 4 verfahren wird, kommt der Fortsatz 30 des Schwenkhebels 20 mit der Besteckschublade 12 in Kontakt, wodurch dieser im Uhrzeigersinn verdreht. Der mit dem Schwenkhebel 20 kraftgekoppelte Stellhebel 21 verschwenkt gleichfalls im Uhrzeigersinn, wodurch die Feder 24 gespannt wird. Diese Verdrehbewegung des Stellhebels 21 ist möglich, weil der Drahtbügel 29 aus dem Auslauf 34 heraus den zweiten Abschnitt 32 der Führungsbahn 28 verfährt. Der Drahtbügel 29 kann soweit verfahren, bis er endseitig des Auslaufes 33 zu liegen kommt, wie in Figur 9 dargestellt. In dieser Stellung sind der Schwenkhebel 22 und der Stellhebel 21 maximal verdreht.

Sobald die Besteckschublade 12 verwenderseitig wieder losgelassen wird, verdreht der Stellhebel 21 federkraftbelastet ein wenig zurück, bis der Drahtbügel 29 aus dem Auslauf 33 heraus zurück in die gesicherte erste Position verfahren ist, der gemäß er im Rücksprung 35 zu liegen kommt, wie vorstehend anhand von Figur 4 erläutert.

**Bezugszeichen**

| | | | |
|---|---|---|---|
| 1 | Geschirrspülmaschine | 32 | Zweiter Abschnitt |
| 2 | Gehäuse | 33 | Auslauf |
| 3 | Korpus (Spülbehälter) | 34 | Auslauf |
| 4 | Spülraum | 35 | Rücksprung |
| 5 | Sprüheinrichtung | | |
| 6 | Sprüharm | | |
| 7 | Sammeltopf | | |
| 8 | Umwälzpumpe | | |
| 9 | Leitung | | |
| 10 | Beschickungsöffnung | | |
| 11 | Spülraumtür | | |
| 12 | Besteckschublade | | |
| 13 | Oberkorb | | |
| 14 | Unterkorb | | |
| 15 | Höhenrichtung | | |
| 16 | Ausstoßvorrichtung | | |
| 17 | Laufschiene | | |
| 18 | Rückwand | | |
| 19 | Decke | | |
| 20 | Schwenkhebel | | |
| 21 | Stellhebel | | |
| 22 | Welle | | |
| 23 | Endabschnitt | | |
| 24 | Feder | | |
| 25 | Widerlager | | |
| 26 | Führungseinheit | | |
| 27 | Führungskörper | | |
| 28 | Führungsbahn | | |
| 29 | Drahtbügel | | |
| 30 | Fortsatz | | |
| 31 | Erster Abschnitt | | |

## Patentansprüche

1. Geschirrspülmaschine, insbesondere Haushaltsgeschirrspülmaschine, mit einem einen Spülraum (4) bereitstellenden Korpus (3), der zur Beschickung mit Spülgut eine Beschickungsöffnung (10) aufweist, mit einem auf Laufschienen (17) durch die Beschickungsöffnung (10) aus dem Spülraum (4) heraus undloder in den Spülraum (4) hinein verfahrbar angeordneten Auszugteil (12, 13, 14) und mit einer Ausstoßvorrichtung für das Auszugteil (12, 13, 14), wobei die Ausstoßvorrichtung umfasst:
- ein innerhalb des Korpus (3) bewegbar angeordnetes und mit dem Auszugteil (12, 13, 14) zusammenwirkendes Schaltmittel (20),
- ein mit dem Schaltmittel (20) gekoppeltes und außerhalb des Korpus (3) bewegbar angeordnetes Koppelelement (21),
- ein Kraftspeicher (24) sowie
- eine Führungseinheit (26), mittels welcher das Koppelelement (21) in einer ersten Gebrauchsstellung und in einer davon unterscheidbaren zweiten Gebrauchsstellung jeweils lagesicher positionierbar ist,
**dadurch gekennzeichnet,**
**dass** die Führungseinheit (26) ein in einer nutförmig ausgebildeten Führungsbahn (28) geführtes Rastelement aufweist, das mit dem Koppelelement (21) zusammenwirkt
und dieses in der ersten Gebrauchsstellung lösbar verrastet,
wobei das Rastelement ein Drahtbügel (29) ist, der einendseitig verdrehbar am Koppelelement (21) angeordnet ist und anderendseitig in die Führungsbahn (28) eingreift.

2. Geschirrspülmaschine nach Anspruch 1,
**dadurch gekennzeichnet,**
**dass** das Schaltmittel ein innerhalb des Korpus (3) verdrehbar angeordneter Schwenkhebel (20) ist.

3. Geschirrspülmaschine nach Anspruch 1 oder 2,
**dadurch gekennzeichnet,**
**dass** das Koppelelement ein außerhalb des Korpus (3) verschwenkbar angeordneter Stellhebel (21) ist.

4. Geschirrspülmaschine nach Anspruch 2 und 3,
**dadurch gekennzeichnet,**
**dass** der Schwenkhebel (20) und der Stellhebel (21) jeweils verdrehsicher endseitig einer gemeinsamen und eine Drehachse bereitstellenden Welle (22) angeordnet sind.

5. Geschirrspülmaschine nach Anspruch 4,
**dadurch gekennzeichnet,**
**dass** der Kraftspeicher (24) außerhalb des Korpus (3) angeordnet ist und an einem der
die Drehachse bereitstellenden Welle (22) gegenüberliegenden Endabschnitt (23) des Koppelelements, insbesondere des Stellhebels (21), angreift.

6. Geschirrspülmaschine nach einem der vorhergehenden Ansprüche 3 bis 5,
**dadurch gekennzeichnet,**
**dass** der Kraftspeicher eine Zugfeder (24) ist, die einendseitig am Stellhebel (21) und anderendseitig an einem Widerlager (25) angeordnet ist.

7. Ausstoßvorrichtung nach einem der vorhergehenden Ansprüche,
**dadurch gekennzeichnet,**
**dass** die Führungsbahn (28) als Herzkurve ausgebildet ist.

8. Geschirrspülmaschine nach einem der Ansprüche 2 bis 7,
**dadurch gekennzeichnet,**
**dass** der Schwenkhebel (20) innenseitig einer den Spülraum (4) in Höhenrichtung (15) oberseitig begrenzenden Spülraumdecke (19) angeordnet ist.

9. Geschirrspülmaschine nach einem der Ansprüche 3 bis 8, in Verbindung mit Ansprüchen 2 und 3,
**dadurch gekennzeichnet,**
**dass** der Stellhebel (21) außenseitig der Spülraumdecke (19) angeordnet ist, wobei die den Schwenkhebel (20) und den Stellhebel (21) kraftübertragend miteinander verbindende Welle (22) flüssigkeitsdicht durch eine Bohrung in der Spülraumdecke (19) geführt ist.

10. Geschirrspülmaschine nach einem der vorhergehenden Ansprüche 2 bis 9,
**dadurch gekennzeichnet,**
**dass** der Schwenkhebel (20) in Tiefenrichtung des Spülraums (4) beschickungsöffnungsentfernt positioniert ist.

11. Geschirrspülmaschine nach einem der vorhergehenden Ansprüche 2 bis 10,
**dadurch gekennzeichnet,**
**dass** der Schwenkhebel (20) in Breitenrichtung des Spülraums (4) in einem mittleren Bereich positioniert ist.

## Claims

1. Dishwasher, in particular a domestic dishwasher, comprising: a body (3) that provides a washing chamber (4) and has a loading opening (10) for loading with washware; a pull-out part (12, 13, 14), arranged on running rails (17) so as to be movable through the loading opening (10) out of the washing chamber (4) and/or into the washing chamber (4); and an ejection device for the pull-out part (12, 13, 14), the ejection device comprising:
- a switching means (20), which is movably arranged inside the body (3) and interacts with the pull-out part (12, 13, 14),
- a coupling element (21), which is coupled to the switching means (20) and movably arranged outside the body (3),
- an energy storage device (24) and
- a guide unit (26) by means of which the coupling element (21) can be positionally securely positioned in each case in a first use position and in a second use position distinguishable from the first, **characterised in that** the guide unit (26) comprises a latching element, which is guided in a groove-shaped guide track (28) and interacts with the coupling element (21) and releasably locks the coupling element in the first use position, the latching element being a wire clip (29), which at one end is rotatably arranged on the coupling element (21) and at the other end engages in the guide track (28).

2. Dishwasher according to claim 1, **characterised in that** the switching means is a pivot lever (20) rotatably arranged inside the body (3).

3. Dishwasher according to either claim 1 or 2, **characterised in that** the coupling element is an adjusting lever (21) arranged pivotally outside the body (3).

4. Dishwasher according to claim 2 and claim 3, **characterised in that** the pivot lever (20) and the adjusting lever (21) are in each case rotationally securely arranged at the end of a common shaft (22) that provides a rotational axis.

5. Dishwasher according to claim 4, **characterised in that** the energy storage device (24) is arranged outside the body (3) and is applied to an end portion (23) of the coupling element, in particular of the adjusting lever (21), which end portion is opposite the shaft (22) that provides the rotational axis.

6. Dishwasher according to any of the preceding claims 3 to 5, **characterised in that** the energy storage device is a tension spring (24), which is arranged at one end on the adjusting lever (21) and at the other end on an abutment (25).

7. Ejection device according to any of the preceding claims, **characterised in that** the guide track (28) is in the form of a cardioid curve.

8. Dishwasher according to any of claims 2 to 7, **characterised in that** the pivot lever (20) is arranged on the inside of a washing chamber cover (19), which delimits the washing chamber (4) at the top in the vertical direction (15).

9. Dishwasher according to any of claims 3 to 8, in conjunction with claims 2 and 3, **characterised in that** the adjusting lever (21) is arranged outside the washing chamber cover (19), the shaft (22), which energy-transmittingly interconnects the pivot lever (20) and the adjusting lever (21), extending in a liquid-tight manner through a hole in the washing chamber cover (19).

10. Dishwasher according to any of the preceding claims 2 to 9, **characterised in that** the pivot lever (20) is positioned so as to be remote from the loading opening in the depth direction of the washing chamber (4).

11. Dishwasher according to any of the preceding claims 2 to 10, **characterised in that** the pivot lever (20) is positioned in a central region in the width direction of the washing chamber (4).

## Revendications

1. Lave-vaisselle, en particulier lave-vaisselle ménager, comportant un corps (3) fournissant un espace de lavage (4) et présentant une ouverture de chargement (10) pour le chargement de vaisselle, comportant une partie d'extraction (12, 13, 14) disposée de manière à pouvoir être déplacée hors de l'espace de lavage (4) et/ou dans l'espace de lavage (4) sur un rail de roulement (17) à travers l'ouverture de chargement (10) et comportant un dispositif d'éjection pour la partie d'extraction (12, 13, 14), le dispositif d'éjection comprenant :
- un moyen de commutation (20) disposé de manière mobile à l'intérieur du corps (3) et coopérant avec la partie d'extraction (12, 13, 14),
- un élément de couplage (21) couplé au moyen de commutation (20) et disposé de manière mobile à l'extérieur du corps (3),
- un accumulateur de force (24) et
- une unité de guidage (26), au moyen de laquelle l'élément de couplage (21) peut être respectivement positionné en position dans une première position d'utilisation et dans une seconde position d'utilisation différente de celle-ci,
**caractérisé en ce**
**que** l'unité de guidage (26) présente un élément d'encliquetage guidé dans une glissière de guidage (28) en forme de rainure, lequel élément d'encliquetage coopère avec l'élément de couplage (21) et l'enclenche de manière amovible dans la première position d'utilisation, l'élément d'encliquetage étant un étrier en fil (29) qui est disposé de manière à pouvoir tourner sur l'élément de couplage (21) d'un côté et vient en prise dans la glissière de guidage (28) d'un autre côté.

2. Lave-vaisselle selon la revendication 1,
**caractérisé en ce**
**que** le moyen de commutation est un levier pivotant (20) disposé de manière à pouvoir tourner à l'intérieur du corps (3).

3. Lave-vaisselle selon la revendication 1 ou 2,
**caractérisé en ce**
**que** l'élément de couplage est un levier de réglage (21) disposé de manière à pouvoir pivoter à l'extérieur du corps (3).

4. Lave-vaisselle selon les revendications 2 et 3,
**caractérisé en ce**
**que** le levier pivotant (20) et le levier de réglage (21) sont respectivement disposés de manière solidaire en rotation côté extrémité d'un arbre (22) commun fournissant un axe de rotation.

5. Lave-vaisselle selon la revendication 4,
**caractérisé en ce**
**que** l'accumulateur de force (24) est disposé à l'extérieur du corps (3) et vient en prise au niveau d'une section d'extrémité (23) de l'élément de couplage, en particulier du levier de réglage (21), opposée à l'arbre (22) fournissant l'axe de rotation.

6. Lave-vaisselle selon l'une des revendications précédentes 3 à 5,
**caractérisé en ce**
**que** l'accumulateur de force est un ressort de traction (24) disposé d'un côté sur le levier de réglage (21) et de l'autre côté sur une butée (25).

7. Dispositif d'éjection selon l'une des revendications précédentes,
**caractérisé en ce**
**que** la glissière de guidage (28) est réalisée en tant que cardioïde.

8. Lave-vaisselle selon l'une des revendications 2 à 7,
**caractérisé en ce**
**que** le levier pivotant (20) est disposé côté intérieur d'un plafond d'espace de lavage (19) délimitant l'espace de lavage (4) côté supérieur dans le sens de la hauteur (15).

9. Lave-vaisselle selon l'une des revendications 3 à 8, en combinaison avec les revendications 2 et 3,
**caractérisé en ce**
**que** le levier de réglage (21) est disposé côté extérieur du plafond d'espace de lavage (19), l'arbre (22) reliant le levier pivotant (20) et le levier de réglage (21) entre eux d'une manière permettant une transmission de force étant guidé de manière étanche aux liquides par un alésage dans le plafond d'espace de lavage (19).

10. Lave-vaisselle selon l'une des revendications précédentes 2 à 9,
**caractérisé en ce**
**que** le levier pivotant (20) est positionné à distance de l'ouverture de chargement dans le sens de la profondeur de l'espace de lavage (4).

11. Lave-vaisselle selon l'une des revendications précédentes 2 à 10,
**caractérisé en ce**
**que** le levier pivotant (20) est positionné dans une région centrale dans le sens de la largeur de l'espace de lavage (4).
